# EUROPÄISCHE PATENTANMELDUNG

(11) **EP 4 764 121 A1**
(43) Veröffentlichungstag der Anmeldung: **24.06.2026**
(21) Anmeldenummer: 24220828.8
(22) Anmeldetag: 17.12.2024
(51) Int. Cl.: E05B 13/00, E05B 15/02, E05B 65/00

(54) **BETÄTIGUNGSHANDHABE**

(71) Anmelder: Hoppe Holding AG, 7537 Müstair (CH)
(72) Erfinder: Schuberth, Oliver Erich Rudolf, 39023 Laas (IT); Karnutsch, Elias, 6543 Nauders (AT)
(74) Vertreter: Patentanwälte Olbricht Buchhold Keulertz

(57) **Zusammenfassung**

Eine Betätigungshandhabe (100) für eine Tür (200) hat zwei Handhaben (102, 102`) zur Betätigung einer in der Tür angeordneten Schließvorrichtung (230), ein erstes Anschlagelement (104) sowie ein zweites Anschlagelement (104`) für die Handhaben (102, 102`), wobei jede Handhabe (102, 102`) an oder in je einem der Anschlagelemente (104, 104') um eine Drehachse (D) axialfest-drehbar gelagert ist. Jedes Anschlagelement (104, 104') hat eine erste Nocke (128.1, 128.1') und eine zweite Nocke (128.2, 128.2`), die jeweils eine Durchgangsbohrung (129.1, 129.1', 129.2, 129.2`) aufweisen, wobei die Nocken (128.1, 128.2 und 128.1', 128.2') und die Durchgangsbohrungen (129.1, 129.2 und 129.1`, 129.2') des ersten Anschlagelements (104) und des zweiten Anschlagelements (104') in montierter Position auf gegenüberliegenden Seitenflächen (215, 215') der Tür (200) paarweise gegenüberliegend angeordnet sind, wobei jeweils einander gegenüberliegende Nocken (128.1, 128.1' und 128.2, 128.2') und Durchgangsbohrungen (129.1, 129.1' und 129.2, 129.2') auf je einer ersten Achse (A) und einer zweiten Achse (B) liegen. Die Betätigungshandhabe hat ferner eine Sperrvorrichtung (106), die eine Freigabestellung aufweist, in der eine Drehung der Handhaben (102, 102') um die Drehachse (D) freigegeben ist, und die eine Sperrstellung aufweist, in der eine Drehung der Handhaben (102, 102') um die Drehachse (D) blockiert ist. Eine Betätigungsvorrichtung (112) für die Sperrvorrichtung (106) hat ein Betätigungselement (108) mit dem die Sperrvorrichtung (106) von der Freigabestellung in die Sperrstellung bringbar ist und umgekehrt. Um den Platzbedarf der Betätigungshandhabe zu reduzieren und um die Montagezeit zu verringen, sieht die Erfindung vor, dass die Sperrvorrichtung (106) und/oder die Betätigungsvorrichtung (112) zumindest teilweise im Bereich einer der Achsen (A, B) liegt/liegen.

## Beschreibung

Die Erfindung betrifft eine Betätigungshandhabe gemäß Anspruch 1.

Eine Betätigungshandhabe dient gewöhnlich zur Betätigung einer Tür, die den Zutritt zu einem Raum ermöglicht und diesen bei Bedarf verschließt. Die Tür hat meist ein Türblatt mit Seitenflächen, das in einem Türrahmen schwenkbar gelagert ist.

Die Betätigungshandhabe umfasst gewöhnlich zwei Anschlagelemente, die auf den Seitenflächen des Türblatts montiert sind, wobei jedes Anschlagelement eine Handhabe, beispielsweise einen Türgriff, drehbar aufnimmt und/oder lagert. Mit den Türgriffen kann eine Falle betätigt werden, die in einem Schlosskasten im Türblatt verbaut ist, wobei die Türgriffe über einen Vierkantstift miteinander verbunden sind. Beim Betätigen eines der Türgriffe wird die Falle in den Schlosskasten zurückgezogen und die Tür kann geöffnet werden.

Häufig besteht die Anforderung, dass ein Öffnen der Tür verhindert werden soll, beispielsweise um ein Badezimmer oder eine Toilette zu verriegeln. Dazu wird über einen separaten Schlüssel oder Drehknopf ein Riegel aus dem Schlosskasten ausgefahren, der mit einem Schließblech im Türrahmen in Eingriff gelangt. Soll auf einen separaten Schlüssel oder Drehknopf verzichtet werden, ist es bekannt, die Bewegung oder Drehung der Handhaben zu blockieren. Ferner besteht die Möglichkeit, die Bewegung der Handhaben von der Bewegung der Falle zu entkoppeln. In beiden letztgenannten Fällen kann die Falle nicht mehr bewegt und die Tür nicht geöffnet werden. In allen Fällen ist jede Verriegelungs- oder Sperrvorrichtung mit einer Notentriegelungseinrichtung versehen, um die Tür im Notfall von außen öffnen zu können.

DE 10 2007 030 655 A1 offenbart eine solche Betätigungshandhabe für eine Tür, bei der auf zwei Seiten eines Türblatts jeweils ein Anschlagelement mit einer Handhabe angeordnet ist. Die Handhaben sind über einen Vierkantstift mit einem Schließmechanismus im Türblatt verbunden. Um die Betätigung der Handhabe und damit das Öffnen der Tür zu blockieren, ist zwischen den Anschlagelementen eine Sperrvorrichtung ausgebildet, welche bei Betätigung eines Sperrelements eine Bewegung der Handhabe blockiert. Das Betätigungsglied zur Betätigung der Sperrvorrichtung ist dabei als verschwenkbares Element ausgebildet, welches von der Stirnfläche eines Anschlagelements hervorsteht.

Bei einer aus DE 10 2017 130 340 A1 bekannten Betätigungshandhabe ist ebenfalls eine Sperrvorrichtung vorgesehen, die eine Freigabestellung und eine Sperrstellung aufweist, so dass eine Drehung der Handhabe um die erste Drehachse blockiert wird. Die Betätigungshandhabe hat zudem eine Betätigungsmechanik für die Sperrvorrichtung, mit einem Schiebeelement, das entlang eines um die erste Drehachse zentrierten Kreissegments verschiebbar ist, wobei eine Verschiebung des Schiebeelements entlang des Kreissegments eine Betätigung der Sperrvorrichtung bewirkt.

Ein Nachteil dieser bekannten Betätigungshandhaben besteht darin, dass der notwendige Platzbedarf für die Sperrvorrichtung und deren Betätigungsvorrichtung relativ groß ist. Beispielsweise stören die separaten Schlüsselrosetten oder eine relativ große Bauhöhe die Optik bzw. das Erscheinungsbild der Betätigungshandhabe. Oftmals sind zusätzliche Bohrungen im Türblatt und im Schlosskasten notwendig, um die Sperrvorrichtung unterzubringen. Dadurch entstehen hohe Kosten, ebenso können geforderte Normen nicht eingehalten werden.

Eine in DE 10 2018 129 450 A1 offenbarte Türgarnitur bildet die Sperrvorrichtung und deren Betätigungsvorrichtung im Handgriff und im Vierkantstift aus. Die Verriegelungstechnik und die Notentriegelungstechnik liegen damit in der Griffachse, so dass Bohrungen im und Modifikationen am Vierkantstift notwendig sind. Auch dadurch entstehen komplizierte Einzelteile mit hohen Kosten. Der Montageaufwand ist sehr hoch. Dazu kommt, dass Bohrungen und Ausnehmungen im Vierkantstift die Betätigungshandhabe schwächen, was dazu führt, dass hohe Belastungsgrenzen und Normen nicht eingehalten werden können.

Zudem ist die Montage dieser Produkte aufwändig und kompliziert. Weil die Technik im Handgriff untergebracht ist, können nur Rohrgriffe Verwendung finden.

Die Aufgabe der Erfindung besteht darin, die Nachteile des Standes der Technik zu überwinden und eine Betätigungshandhabe zu schaffen, die bei geringem Platzbedarf und vollständiger Funktionalität mit Sperrvorrichtung und Notentriegelung kostengünstig herstellbar sowie rasch und bequem am Türblatt montierbar ist. Angestrebt werden ferner eine hohe Festigkeit und Belastbarkeit, wobei insbesondere vorgegebene Normen eingehalten werden.

Erfindungsgemäße Merkmale sind in Anspruch 1 angegeben. Ausgestaltungen sind Gegenstand der Ansprüche 2 bis 15.

Erfindungsgemäß wird eine Betätigungshandhabe für eine Tür mit einem Türblatt und Seitenflächen vorgeschlagen, mit zwei Handhaben zur Betätigung einer in der Tür angeordneten Schließvorrichtung, mit einem ersten Anschlagelement und einem zweiten Anschlagelement für die Handhaben, wobei jede Handhabe an oder in je einem Anschlagelement um eine Drehachse axialfest-drehbar gelagert ist, und wobei jedes Anschlagelement eine erste Nocke und eine zweite Nocke, die jeweils eine Durchgangsbohrung aufweisen, wobei die Nocken und die Durchgangsbohrungen des ersten Anschlagelementsund des zweiten Anschlagelements in montierter Position auf den gegenüberliegenden Seitenflächen der Tür paarweise gegenüberliegend angeordnet sind, wobei jeweils einander gegenüberliegende Nocken und Durchgangsbohrungen auf je einer ersten Achse und einer zweiten Achse liegen, mit einer Sperrvorrichtung, die eine Freigabestellung aufweist, in der eine Drehung der Handhaben um die Drehachse freigegeben ist, und die eine Sperrstellung aufweist, in der eine Drehung der Handhaben um die Drehachse blockiert ist, und mit einer Betätigungsvorrichtung für die Sperrvorrichtung , wobei die Betätigungseinrichtung ein Betätigungselement aufweist, mit dem die Sperrvorrichtung von der Freigabestellung in die Sperrstellung bringbar ist und umgekehrt, dadurch gekennzeichnet, dass die Sperrvorrichtung und/oder die Betätigungsvorrichtung zumindest teilweise im Bereich einer der Achsen liegt/liegen.

Von Vorteil ist die Anordnung von Sperr- und/oder Betätigungsvorrichtung im Bereich einer der Achsen derart, dass weder der Vierkantstift geschwächt noch eine weitere Bohrung vonnöten ist. Dies löst die erfindungsgemäße Aufgabe und verbessert den Stand der Technik.

Typischerweise liegt die Sperrvorrichtung und/oder die Betätigungsvorrichtung zumindest teilweise auf einer der Achsen A und/oder A'.

Durch diese vorteilhafte Ausführung werden kompakte Bauweisen ermöglicht und große Beschläge vermieden.

Vorzugsweise ist die Betätigungsvorrichtung an oder in dem ersten Anschlagelement ausgebildet.

Die vorgeschlagene Ausbildung der Betätigungsvorrichtung an oder in dem ersten Anschlagelement erlaubt nach Betätigung der Betätigungshandhabe eine Betätigung der Schließvorrichtung mit derselben Hand. Insbesondere eine Betätigung der Sperrvorrichtung mit nur einem Finger wird so ermöglicht.

In einer anderen Variante ist die Sperrvorrichtung an oder in dem zweiten Anschlagelement ausgebildet.

Die Anordnung von Betätigungsvorrichtung und Sperrvorrichtung an verschiedenen Anschlagelemente folgt dem vorteilhaften Gedanken der kompakten Bauweise, da somit keines der beiden Anschlagelemente über die Maße groß ausgeführt werden muss.

Typischerweise stehen die Betätigungsvorrichtung und die Sperrvorrichtung über ein Betätigungsglied miteinander in Wirkverbindung, wobei das Betätigungsglied um die erste Achse drehbar gelagert ist und/oder relativ zur ersten Achse verschiebbar oder schwenkbar ist.

In einer Weiterbildung weist die Betätigungsvorrichtung wenigstens ein Übertragungselement auf, das eine Betätigung des Betätigungselements auf das Betätigungsglied überträgt.

Die Betätigung des Betätigungselementes mit nur einem Finger kann ferner dadurch begünstigt werden, dass dieses an der Oberfläche angeraut oder mit rutschfestem Material versehen wird. In einer weiteren vorteilhaften Ausgestaltung kann die Betätigungsvorrichtung zudem Übersetzungen aufweisen, um im Falle mechanischer Betätigungsvorrichtungen, die benötigte Kraft und oder den Bewegungsweg zu reduzieren

In einer anderen Variante weist das erste Anschlagelement wenigstens eine Ausnehmung und/oder eine Aufnahme für das wenigstens eine Übertragungselement der Betätigungsvorrichtung auf.

Typischerweise ist wenigstens ein Übertragungselement der Betätigungsvorrichtung um die erste Achse drehbar gelagert und/oder relativ zur ersten Achse verschiebbar oder schwenkbar.

In einer besonders vorteilhaften Ausführung ist wenigstens ein Übertragungselement der Betätigungsvorrichtung in der Nocke/Durchgangsbohrung angeordnet.

Gemäß einer Weiterbildung ist wenigstens ein Übertragungselement der Betätigungsvorrichtung in ausgezeichneten Stellungen mit dem ersten Anschlagelement verrastbar.

Typischerweise weist die Sperrvorrichtung wenigstens ein Sperrelement auf, das in der Freigabestellung der Sperrvorrichtung die Drehung der Handhaben um die Drehachse freigibt, und die in der Sperrstellung der Sperrvorrichtung die Drehung der Handhaben um die Drehachse blockiert, wobei das Sperrelement um die erste Achse drehbar gelagert ist und/oder relativ zur ersten Achse verschiebbar oder schwenkbar ist.

Gemäß einer Weiterbildung weist das zweite Anschlagelement wenigstens eine Ausnehmung und/oder eine Aufnahme für das wenigstens eine Sperrelement der Sperrvorrichtung auf.

Gemäß einer vorteilhaften Weiterbildung ist wenigstens ein Übertragungselement der Sperrvorrichtung in der Nocke/Durchgangsbohrung angeordnet.

Typischerweise steht das Betätigungsglied mit dem weiteren Übertragungselement der Betätigungsvorrichtung und dem Übertragungselement der Sperrvorrichtung in Wirkverbindung.

In einer Variante weist das zweite Anschlagelement eine Ausnehmung und/oder eine Aufnahme für ein Bewegungselement auf, das drehbar um die Drehachse gelagert ist und mit den Handhaben drehfest verbunden ist.

Typischerweise kann das Bewegungselement sich, mit in Freigabestellung befindlicher Sperrvorrichtung, um die Drehachse drehen und wird bei Sperrstellung der Sperrvorrichtung von dem Sperrelement an der Drehung gehindert.

In einer Weiterbildung ist das Sperrelement drehfest auf einem Übertragungselement angeordnet, wobei das Übertragungselement eine Werkzeugaufnahme aufweist, die in einer Öffnung des zweiten Anschlagelementes angeordnet ist.

Gemäß einer anderen Weiterbildung ist ein Befestigungselement an den Anschlagelementen angeordnet.

In einer besonders vorteilhaften Weiterbildung ist das Befestigungselement entlang der zweiten Achse angeordnet.

Typischerweise besitzt das erste Anschlagelement eine Ausnehmung, durch welche das Betätigungselement ragt und als dessen Führung sie fungiert.

Die Handhabung der Betätigungsvorrichtung wird durch die Verwendung einer Führung weiter vereinfacht. In einer besonders vorteilhaften Ausführung derselben ist die Ausnehmung so angeordnet, dass das Betätigungselement in den beiden Extrempositionen mindestens ein Übertragungselement mit dem Anschlagelement verrastet. Dies macht die Bedienung mit einem Finger sehr intuitiv und verhindert, dass sich die Sperrvorrichtung ungewollt löst und/oder schließt.

Gemäß einer Variante sind die Anschlagelemente, mittels Kunststoffnoppen, Kunststofferhebungen und Auslassungen sowie Klemmkonturen verbunden.

Dem erfindungsgemäßen Geist einer einfachen Montage wird durch die Verwendung von Klemmverbindungen Rechnung getragen. Diese sind schnell zu montieren und durch den Verzicht auf weitere Teile kostengünstig sowie ästhetisch ansprechend.

Erfindungsgemäß wird eine Tür mit einem Türblatt, wobei das Türblatt mindestens zwei Nockenbohrungen aufweist, Einsteckschloss und wenigstens einer Betätigungshandhabe vorgeschlagen.

Typischerweise ist die Tür, dadurch gekennzeichnet, dass die Nockenbohrungen entlang der Achsen A und/oder B verlaufen.

In einer besonders vorteilhaften Variante ist das Betätigungsglied der Sperrvorrichtung durch eine Nockenbohrung der Tür geführt ist,

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine perspektivische Ansicht der Betätigungshandhabe,
- Fig. 2: eine Ansicht der Betätigungshandhabe von Fig. 1 aus einer anderen Perspektive,
- Fig. 3: Explosionszeichnung der zu montierenden Elemente,
- Fig. 4: Explosionszeichnung der Bestandteile des ersten Anschlagelements,
- Fig. 5: Explosionszeichnung der Bestandteile des ersten Anschlagelements aus anderer Perspektive,
- Fig. 6: Explosionszeichnung der Bestandteile des zweiten Anschlagelements,
- Fig. 7: Explosionszeichnung der Bestandteile des zweiten Anschlagelements aus anderer Perspektive,
- Fig. 8: die Bestandteile der Betätigungs- und Sperrvorrichtung separat dargestellt,
- Fig. 9: schematische Darstellung der Tür.

In den Figuren sind gleiche oder einander entsprechende Elemente jeweils mit den gleichen Bezugszeichen bezeichnet und werden daher, sofern nicht zweckmäßig, nicht erneut beschrieben. Bereits beschriebene Merkmale werden zur Vermeidung von Wiederholungen nicht erneut beschrieben und sind auf alle Elemente mit gleichen oder einander entsprechenden Bezugszeichen anwendbar, sofern nicht explizit ausgeschlossen. Die in der gesamten Beschreibung enthaltenen Offenbarungen sind sinngemäß auf gleiche Teile mit gleichen Bezugszeichen bzw. gleichen Bauteilbezeichnungen übertragbar. Auch sind die in der Beschreibung gewählten Lageangaben, wie z. B. oben, unten, seitlich usw. auf die unmittelbar beschriebene sowie dargestellte Figur bezogen und sind bei einer Lageänderung 10 sinngemäß auf die neue Lage zu übertragen. Weiterhin können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Fig. 1 und 2 zeigen jeweils eine perspektivische Ansicht der Betätigungshandhabe 100 aus gegenüberliegenden Blickwinkeln. Die Betätigungshandhabe weist zwei Handhaben 102 und 102' auf, welche jeweils in den dazugehörigen Anschlagelementen 104 und 104' drehbar um die Achse D gelagert sind. Die Schließvorrichtung 106 befindet sich fallenseitig zwischen den beiden Anschlagelementen und wird mit der Betätigungsvorrichtung 112 betrieben. In der dargestellten Ausführungsform ist das Betätigungselement 108 als Schiebelemente in einer Ausnehmung 110 an dem ersten Anschlagelement 104 angeordnet welches es an der Stirnseite S durchragt und wobei die Ausnehmung wiederum als dessen Führung fungiert. Analog dazu ist an dem zweiten Anschlagelement 104' eine Öffnung 130 angeordnet.

In Fig. 3 sind die Komponenten dargestellt, wie sie vom Endnutzer montiert werden müssen. Das erste Anschlagelement 104 wird an der Tür angebracht und über ein Befestigungselement 170 mit dem zweiten Anschlagelement 104' verbunden. Eine Handhabe wird mit einem Vierkantstift 135 durch die Anschlagelemente geführt und mit einer anderen Handhabe auf der anderen Seite gesichert.

Fig. 4 und 5 zeigen die Komponenten des ersten Anschlagelementes in einer typischen Ausführung. Der statische Teil des Anschlagelements besteht aus dem Beschlag 107, dem Mittelteil 126 und dem Unterteil 150. Diese sind verbunden durch Kunststoffnoppen 142 und Kunststofferhebungen 144 in Auslassungen 146 und Klemmkonturen 148 sowie einem Sicherungsring 139. Zur Rückstellung der Handhaben nach Betätigung ist an dem Mittelteil 126 eine Rückstelleinheit 127 angeordnet, welche über Schenkelfedern die Handhabe in die Ausgangsposition zurücklenkt. Das Mittelteil 126 weist zudem die Nocken 128.1 und 128.2 mit den Durchgangsbohrungen 129.1 und 129.2 auf, welche zur Anordnung an der Tür dienen und damit die erste Achse A und die zweite Achse B definieren. Durch die Nocke 128.1 und die Durchgangsbohrung 129.1, welche typischerweise fallenseitig angeordnet sind, ist das Betätigungsglied 124 geführt. Das Betätigungsglied 124 kann in der dargestellten Ausführung durch die Bewegung des Betätigungselement 108 um die Achse A rotiert werden. Das Betätigungsglied 108 sitzt formschlüssig auf einem Übertragungselement 114 welches in einer Ausnehmung 105 und an dem Sicherungsring 139 angeordnet ist. In der dargestellten Ausführung weist das Übertragungselement 114 einen Innenzahnkranz 122 auf, der mit einem Ritzel 116 kämmt. An diesem Ritzel sitzt drehfest ein Schwertgriff, in welchem das Betätigungsglied 124 über das Schraubloch 129 befestigt ist. Die Führung des Betätigungselements erlaubt eine Drehung von ca. 15° was durch die eine Übersetzung, vorzugsweise 1:6, eine 90° Drehung des Betätigungsglieds 124 um die Achse A bewirkt. Zudem ist an dem Mittelteil 126 eine Rastvorrichtung 136 ausgebildet. Das Übertragungselement 114 weist neben der Nase 133 auch Rastnasen 132 auf welche eine Rastkontur 134 aufweisen. In den Extrempositionen drückt diese einen Raststeg 138 nach innen, wodurch bei Bewegung des Betätigungselementes 108 ein Drehmoment überwunden werden muss.

Fig. 6 und 7 zeigen die Komponenten des zweiten Anschlagelementes in einer typischen Ausführung. Der Beschlag 107`, das Mittelteil 126` und das Unterteil 150` werden wie beim ersten Anschlagelement mit Kunststoffnoppen 142 und Kunststofferhebungen 144 in Auslassungen 146 und Klemmkonturen 148 sowie einem Sicherungsring 139` verbunden. Ebenso weist das Mittelteil 126` die Nocken 128.1` und 128.2' mit den Durchgangsbohrungen 129.1' und 129.2' auf, welche ihren Counterparts des ersten Anschlagelements gegenübergestellt werden. In der Aufnahme 101 und/oder der Ausnehmung 103 befindet ist das Sperrelement 120 angeordnet. Dieses ist drehfest auf einem Übertragungselement 121 aufgebracht und mit einer Klemmhülse 123 gesichert. Das Übertragungselement hat auf seiner, der Handhabe 102` zugewandten Seite eine Werkzeugaufnahme 131, welche durch die Öffnung 130 ragt. Mit einem Werkzeug, vorzugsweise einem Schraubendreher, kann so die Sperrvorrichtung auch von dieser Seite aus Betätigt werden, womit eine Notöffnungsvorrichtung existiert. Zudem weist das Mittelteil 126` eine Aufnahme 137 für ein Bewegungselement 118 auf, dass um Drehachse rotieren kann. In Sperrstellung wird diese Rotation durch das Sperrelement 120 verhindert.

Fig. 8 zeigt die bereits beschrieben Elemente der Betätigungsvorrichtung und der Sperrvorrichtung im Detail.

Fig. 9 stellt schematisch eine Tür 200 dar. Diese weist ein Türblatt 210 auf in dem das Einsteckschloss 230 angeordnet ist. Zwei Nockenbohrungen 220 und 221 befinden sich neben der Zentralbohrung. Die Nockenbohrungen laufen entlang der Achsen A und B, wobei A vorzugsweise näher an der Falle angeordnet ist.

Die Erfindung ist nicht auf eine der vorbeschriebenen Ausführungsformen beschränkt, sondern in vielfältiger Weise abwandelbar.

Beispielsweise kann das Betätigungselement 108 statt durch die Stirnseite S auch seitlich aus dem Anschlagelement ragen und so bedient werden.

Man erkennt, dass eine Betätigungshandhabe (100) für eine Tür (200) zwei Handhaben (102, 102') zur Betätigung einer in der Tür angeordneten Schließvorrichtung (230), ein erstes Anschlagelement (104) sowie ein zweites Anschlagelement (104`) für die Handhaben (102, 102') hat, wobei jede Handhabe (102, 102') an oder in je einem der Anschlagelemente (104, 104') um eine Drehachse (D) axialfest-drehbar gelagert ist. Jedes Anschlagelement (104, 104') hat eine erste Nocke (128.1, 128.1`) und eine zweite Nocke (128.2, 128.2'), die jeweils eine Durchgangsbohrung (129.1, 129.1', 129.2, 129.2`) aufweisen, wobei die Nocken (128.1, 128.2 und 128.1', 128.2') und die Durchgangsbohrungen (129.1, 129.2 und 129.1', 129.2') des ersten Anschlagelements (104) und des zweiten Anschlagelements (104') in montierter Position auf gegenüberliegenden Seitenflächen (215, 215') der Tür (200) paarweise gegenüberliegend angeordnet sind, wobei jeweils einander gegenüberliegende Nocken (128.1, 128.1' und 128.2, 128.2') und Durchgangsbohrungen (129.1, 129.1' und 129.2, 129.2') auf je einer ersten Achse (A) und einer zweiten Achse (B) liegen. Die Betätigungshandhabe hat ferner eine Sperrvorrichtung (106), die eine Freigabestellung aufweist, in der eine Drehung der Handhaben (102, 102') um die Drehachse (D) freigegeben ist, und die eine Sperrstellung aufweist, in der eine Drehung der Handhaben (102, 102') um die Drehachse (D) blockiert ist. Eine Betätigungsvorrichtung (112) für die Sperrvorrichtung (106) hat ein Betätigungselement (108) mit dem die Sperrvorrichtung (106) von der Freigabestellung in die Sperrstellung bringbar ist und umgekehrt. Um den Platzbedarf der Betätigungshandhabe zu reduzieren und um die Montagezeit zu verringen, sieht die Erfindung vor, dass die Sperrvorrichtung (106) und/oder die Betätigungsvorrichtung (112) zumindest teilweise im Bereich einer der Achsen (A, B) liegt/liegen.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

**Bezugszeichenliste**

| | | | |
|---|---|---|---|
| A | Erste Achse | 128.1, 128.2 | Nocke |
| B | Zweite Achse | 128.1', 128.2' | Nocke |
| D | Drehachse | 129.1, 129.2 | Durchgangsbohrung |
| S | Stirnfläche | 129.1', 129.2' | Durchgangsbohrung |
| | | 130 | Öffnung |
| 100 | Betätigungshandhabe | 131 | Werkzeugaufnahme |
| 101 | Aufnahme | 132 | Rastnase |
| 102 | Handhabe | 133 | Nase |
| 103 | Ausnehmung | 134 | Rastkontur |
| 104 | Anschlagelement | 135 | Vierkantstift |
| 105 | Ausnehmung | 136 | Rastvorrichtung |
| 106 | Sperrvorrichtung | 137 | Ausnehmung |
| 107, 107' | Beschlag | 138 | Raststeg |
| 108 | Betätigungselement | 139, 139' | Sicherungsring |
| 110 | Ausnehmung | 140 | Aufnahme |
| 112 | Betätigungsvorrichtung | 142 | Kunststoffnoppen |
| 114 | Übertragungselement | 144 | Kunststofferhebungen |
| 116 | Übertragungselement | 146 | Auslassung |
| 117 | Schwertgriff | 148 | Klemmkontur |
| 118 | Bewegungselement | 150, 150` | Unterteil |
| 119 | Schraubloch | 170 | Befestigungselement |
| 120 | Sperrelement | 200 | Tür |
| 121 | Übertragungselement | 210 | Türblatt |
| 122 | Innenzahnkranz | 220 | Nockenbohrung |
| 123 | Sicherungshülse | 221 | Nockenbohrung |
| 124 | Betätigungsglied | 230 | Einsteckschloss |
| 126, 126' | Mittelteil | | |
| 127 | Rückstellelement | | |

## Patentansprüche

1. Betätigungshandhabe (100) für eine Tür (200) mit einem Türblatt (210) und Seitenflächen (215, 215`),
▪ mit zwei Handhaben (102, 102') zur Betätigung einer in der Tür angeordneten Schließvorrichtung (230),
▪ mit einem ersten Anschlagelement (104) und einem zweiten Anschlagelement (104') für die Handhaben (102, 102'), wobei jede Handhabe (102, 102') an oder in je einem Anschlagelement (104, 104') um eine Drehachse (D) axialfest-drehbar gelagert ist, und wobei jedes Anschlagelement (104, 104') eine erste Nocke (128.1, 128.1`) und eine zweite Nocke (128.2, 128.2`) hat, die jeweils eine Durchgangsbohrung (129.1, 129.1', 129.2, 129.2') aufweisen,
▪ wobei die Nocken (128.1, 128.2 und 128.1', 128.2`) und die Durchgangsbohrungen (129.1, 129.2 und 129.1', 129.2`) des ersten Anschlagelements (104) und des zweiten Anschlagelements (104') in montierter Position auf den gegenüberliegenden Seitenflächen (215, 215') der Tür (200) paarweise gegenüberliegend angeordnet sind, wobei jeweils einander gegenüberliegende Nocken (128.1, 128.1' und 128.2, 128.2`) und Durchgangsbohrungen (129.1, 129.1' und 129.2, 129.2`) auf je einer ersten Achse (A) und einer zweiten Achse (B) liegen,
▪ mit einer Sperrvorrichtung (106), die eine Freigabestellung aufweist, in der eine Drehung der Handhaben (102, 102') um die Drehachse (D) freigegeben ist, und die eine Sperrstellung aufweist, in der eine Drehung der Handhaben (102, 102') um die Drehachse (D) blockiert ist, und
▪ mit einer Betätigungsvorrichtung (112) für die Sperrvorrichtung (106), wobei die Betätigungseinrichtung (112) ein Betätigungselement (108) aufweist, mit dem die Sperrvorrichtung (106) von der Freigabestellung in die Sperrstellung bringbar ist und umgekehrt,
**dadurch gekennzeichnet, dass**
die Sperrvorrichtung (106) und/oder die Betätigungsvorrichtung (112) zumindest teilweise im Bereich einer der Achsen (A, B) liegt/liegen.

2. Betätigungshandhabe (100) nach einem der vorherigen Ansprüche, **dadurch gekennzeichnet, dass** die Sperrvorrichtung (106) und/oder die Betätigungsvorrichtung (112) zumindest teilweise auf einer der Achsen (A, B) liegt/liegen.

3. Betätigungshandhabe (100) nach einem der vorherigen Ansprüche, **dadurch gekennzeichnet, dass** die Betätigungsvorrichtung (112) an oder in dem ersten Anschlagelement (104) ausgebildet ist oder dass die Sperrvorrichtung (106) an oder in dem zweiten Anschlagelement (104') ausgebildet ist.

4. Betätigungshandhabe (100) nach einem der vorherigen Ansprüche, **dadurch gekennzeichnet, dass** die Betätigungsvorrichtung (112) und die Sperrvorrichtung (106) über ein Betätigungsglied (124) miteinander in Wirkverbindung stehen, wobei das Betätigungsglied (124) um die erste Achse (A) drehbar gelagert ist und/oder relativ zur ersten Achse (A) verschiebbar oder schwenkbar ist.

5. Betätigungshandhabe (100) nach einem der vorherigen Ansprüche, **dadurch gekennzeichnet, dass** die Betätigungsvorrichtung (112) wenigstens ein Übertragungselement (114, 116) aufweist, dass eine Betätigung des Betätigungselements (108) auf das Betätigungsglied (124) überträgt.

6. Betätigungshandhabe (100) nach einem der vorherigen Ansprüche, **dadurch gekennzeichnet, dass** das erste Anschlagelement (104) wenigstens eine Ausnehmung (105) und/oder eine Aufnahme (140) für das wenigstens eine Übertragungselement (114) der Betätigungsvorrichtung aufweist, wobei das wenigstens eine Übertragungselement (116) der Betätigungsvorrichtung um die erste Achse (A) drehbar gelagert ist und/oder relativ zur ersten Achse (A) verschiebbar oder schwenkbar ist.

7. Betätigungshandhabe (100) nach einem der vorherigen Ansprüche, **dadurch gekennzeichnet, dass** wenigstens ein Übertragungselement (116) der Betätigungsvorrichtung (112) in der Nocke/Durchgangsbohrung (128.1/129.1) angeordnet ist.

8. Betätigungshandhabe (100) nach einem der vorherigen Ansprüche, **dadurch gekennzeichnet, dass** wenigstens ein Übertragungselement (114) der Betätigungsvorrichtung (112) in ausgezeichneten Stellungen mit dem ersten Anschlagelement (104) verrastbar ist.

9. Betätigungshandhabe (100) nach einem der vorherigen Ansprüche, **dadurch gekennzeichnet, dass** die Sperrvorrichtung (106) wenigstens ein Sperrelement (120) aufweist, das in der Freigabestellung der Sperrvorrichtung (106) die Drehung der Handhaben (102, 102') um die Drehachse (D) freigibt, und die in der Sperrstellung der Sperrvorrichtung (106) die Drehung der Handhaben (102, 102') um die Drehachse (D) blockiert, wobei das Sperrelement (106) um die erste Achse (A) drehbar gelagert ist und/oder relativ zur ersten Achse (A) verschiebbar oder schwenkbar ist.

10. Betätigungshandhabe (100) nach einem der vorherigen Ansprüche, **dadurch gekennzeichnet, dass** wenigstens ein Übertragungselement (121) der Sperrvorrichtung (106) in der Nocke/Durchgangsbohrung (128.1'/129.1') angeordnet ist.

11. Betätigungshandhabe (100) nach einem der vorherigen Ansprüche, **dadurch gekennzeichnet, dass** das Betätigungsglied (124) mit dem weiteren Übertragungselement (116) der Betätigungsvorrichtung (112) und dem Übertragungselement (121) der Sperrvorrichtung in Wirkverbindung steht.

12. Betätigungshandhabe (100) nach einem der vorherigen Ansprüche, **dadurch gekennzeichnet, dass** das zweite Anschlagelement (104') eine Ausnehmung (137) und/oder eine Aufnahme für ein Bewegungselement (118) aufweist, das drehbar um die Drehachse (D) gelagert ist und mit den Handhaben (102, 102') drehfest verbunden ist, wobei das Bewegungselement (118) sich, mit in Freigabestellung befindlicher Sperrvorrichtung (106), um die Drehachse (D) drehen kann und bei Sperrstellung der Sperrvorrichtung (106) von dem Sperrelement (120) an der Drehung gehindert wird, wobei das Sperrelement (120) drehfest auf dem Übertragungselement (121) angeordnet ist, und wobei das Übertragungselement (121) eine Werkzeugaufnahme (131) aufweist die in einer Öffnung (130) des zweiten Anschlagelementes (104`) angeordnet ist.

13. Betätigungshandhabe (100) nach einem der vorherigen Ansprüche, **dadurch gekennzeichnet, dass** ein Befestigungselement (170) an den Anschlagelementen (104, 104') angeordnet ist, wobei das Befestigungselement (170) entlang der zweiten Achse (B) angeordnet ist.

14. Tür (200) mit einem Türblatt (210), wobei das Türblatt mindestens zwei Nockenbohrungen (220, 221) aufweist, Einsteckschloss (230) und wenigstens einer Betätigungshandhabe nach einem der Ansprüche 1 bis 21.

15. Tür (200) nach Anspruch 22, **dadurch gekennzeichnet, dass** die Nockenbohrungen (220, 221) entlang der Achsen A und/oder B verlaufen, wobei das Betätigungsglied (124) der Sperrvorrichtung durch eine Nockenbohrung (220) der Tür (200) geführt ist.
